# DEMANDE DE BREVET EUROPEEN

(11) **EP 1 700 533 A1**
(43) Date de publication de la demande: **13.09.2006**
(21) Numéro de dépôt: 05358003.1
(22) Date de dépôt: 11.03.2005
(51) Int. Cl.: A44C 7/00

(54) **Dispositif pour maintenir un objet d'orfèvrerie aux lobes des oreilles**

(71) Demandeur: Fillacier, Bruno, 13300 Salon de Provence (FR)
(72) Inventeur: Fillacier, Bruno, 13300 Salon de Provence (FR)

(57) **Abrégé**

L'invention concerne un dispositif permettant de maintenir un bijou à l'oreille sans risque de blessures, de perte de l'objet et cela sans avoir obligatoirement les oreilles percées.

Il est constitué de deux cylindres magnétiques qui sont disposés de part et d'autre du lobe de l'oreille et qui tiennent grâce à l'attraction magnétique.

Le dispositif selon l'invention est particulièrement destiné à maintenir les bijoux aux oreilles.

## Description

La présente invention concerne un dispositif pour faire tenir un objet d'orfèvrerie au lobe de l'oreille.

Pour accrocher une boucle d'oreille il faut généralement avoir les oreilles percées ; quand cela n'est pas le cas, un système en forme de pince tient l'objet au lobe. Ce dernier système a pour inconvénient de blesser l'oreille par la compression de la pince. Au contraire, si la pince ne serre pas assez, l'objet peut être perdu.

Le dispositif selon l'invention permet de remédier à ces inconvénients. Il comporte une caractéristique particulière : deux cylindres magnétiques.

Ces cylindres placés respectivement de chaque côté du lobe de l'oreille permettent de faire tenir, par la simple force d'attraction magnétique n'importe quel pendant sans blesser l'oreille et sans crainte de perdre l'objet.

Le dispositif selon l'invention est particulièrement destiné au maintien d'objets (principalement des bijoux) aux lobes d'oreilles.

## Revendications

1. Dispositif pour maintenir aux lobes d'oreilles un objet sans avoir à percer la peau et n'entraînant aucune douleur et assurant une protection efficace contre la perte de l'objet tenant au lobe.
**Caractérisé en ce qu'**il est constitué par deux cylindres magnétiques dont l'un des deux servira de base à la mise en place d'un objet d'orfèvrerie.

2. Dispositif selon les revendications 1 ou 2 dont la face de chaque cylindre peut être recouverte de tissu pour adoucir la pression exercée sur l'oreille par la force magnétique .
